# EUROPÄISCHE PATENTANMELDUNG

(11) **EP 4 778 423 A1**
(43) Veröffentlichungstag der Anmeldung: **22.07.2026**
(21) Anmeldenummer: 25152984.8
(22) Anmeldetag: 21.01.2025
(51) Int. Cl.: A45C 13/00, A45C 13/36

(54) **GEPÄCKSTÜCK MIT BODENGLEITER**

(71) Anmelder: Halfar System GmbH, 33719 Bielefeld (DE)
(72) Erfinder: HALFAR, Armin, 33719 Bielefeld (DE); DOLFEN, Beate, 91550 Dinkelsbühl (DE); BRILL, Jan-Eric, 33719 Bielefeld (DE)
(74) Vertreter: Vossius & Partner Patentanwälte Rechtsanwälte mbB

(57) **Zusammenfassung**

Die vorliegende Erfindung betrifft ein Gepäckstück mit einem Bodengleiter, der eine Grundplatte und ein Gleitelement umfasst, wobei die Grundplatte fest an dem Gepäckstück angebracht ist und das Gleitelement lösbar mit der Grundplatte verbundenen ist, wobei das Gleitelement zumindest ein erstes Teilelement und ein zweites Teilelement umfasst, und wobei das erste Teilelement und das zweite Teilelement lösbar miteinander verbunden sind.

## Beschreibung

Die vorliegende Erfindung betrifft ein Gepäckstück mit Bodengleiter. Weiterhin betrifft die Erfindung ein Set aus einem Gepäckstück, einer fest mit dem Gepäckstück verbundenen Grundplatte und einem lösbar mit der Grundplatte verbindbaren Gleitelement, wobei das Gleitelement zumindest ein erstes Teilelement und ein zweites Teilelement umfasst, ein Set aus einer Grundplatte und einem lösbar mit der Grundplatte verbindbaren Gleitelement, wobei das Gleitelement zumindest ein erstes Teilelement und ein zweites Teilelement umfasst, sowie ein Verfahren zum austauschbaren Anbringen eines Bodengleiters.

Aus dem Stand der Technik ist es bekannt, dass Gepäckstücke Gleitelemente, Füße oder Bodengleiter aufweisen. Diese Elemente dienen dem Schutz des Gepäckstücks vor Schmutz und Abnutzung und können zudem das Gleiten des Gepäckstücks entlang von Oberflächen und/oder über den Boden erleichtern. Durch die erhöhte Position, stehend auf den Gleitelementen, Füßen oder Bodengleitern, kann auch ein Eindringen von Feuchtigkeit verhindert werden, da die Feuchtigkeit keine direkte Berührung mit der Tasche hat.

Solche Elemente können entweder in einem Stück mit dem Gepäckstück ausgebildet oder daran befestigt sein. Durch den Gebrauch des Gepäckstücks werden die Gleitelemente verschmutzt und abgenutzt. Beispielsweise durch Materialabrieb und Verformung durch Stöße verlieren die Gleitelemente und/oder Füße ihre ursprüngliche Form, ihre Gleiteigenschaften und/oder ihre Schutzfunktion. Eine asymmetrische Verformung durch den Gebrauch des Gepäckstücks kann auch dazu führen, dass das Gepäckstück nicht mehr wie vorgesehen sicher geradestehen kann. Eine Abnutzung der Gleitelemente kann auch dazu führen, dass das Gepäckstück mit anderen Teilen als den vorgesehenen Gleitelementen und/oder Füßen an Oberflächen entlang oder über den Boden gleitet. Dann nützt sich anderes Material des Gepäckstücks ab und es entstehen Schäden am Gepäckstück.

Sind die Gleitelemente und/oder Füße fest mit dem Gepäckstück verbunden, so verschlechtern sich die Gebrauchseigenschaften des Gepäckstücks also über einen längeren Nutzungszeitraum und die entstehenden Schäden lassen das Gepäckstück im schlimmsten Fall gebrauchsuntauglich werden.

Daher ist es wünschenswert, ein Gepäckstück derartig mit Gleitelementen auszustatten, dass diese ausgetauscht werden können. So können abgenutzte Gleitelemente gegen neue Gleitelemente ausgetauscht werden sowie außerdem verschiedene Gleitelemente für jeweils unterschiedliche Zwecke am Gepäckstück befestigt werden.

Aus dem Stand der Technik sind bereits Gleitelemente bekannt, die lösbar an einem Gepäckstück angebracht sind. Diese sind beispielsweise mit einer Sicherungsklammer oder durch einen Klemm-Mechanismus an einem Befestigungselement am Gepäckstück befestigt. Diese austauschbaren Gleitelemente sind jedoch im Hinblick auf einen möglichst einfachen und schnellen Austausch einerseits und eine stabile dauerhafte Verbindung mit dem Gepäckstück andererseits nicht optimiert. Ferner bilden sich häufig am Übergang zwischen Gepäckstück und austauschbarem Gleitelement Schmutzablagerungen, die nur schwer zu entfernen sind. Etwaige Gleitelemente sind im Stand der Technik vor allem im Kontext von Einsatztaschen vorgesehen, da sie eine einfache Desinfektion von Einsatztaschen von allen Seiten erlauben.

Der vorliegenden Erfindung liegt daher die Aufgabe zugrunde, ein Gepäckstück mit austauschbarem Bodengleiter sowie ein Verfahren zum austauschbaren Anbringen eines Bodengleiters an einem Gepäckstück bereitzustellen, der bezüglich der lösbaren Befestigung am Gepäckstück eine verbesserte Handhabung aufweist und der oben diskutierten Problematik Rechnung trägt.

Diese Aufgabe wird durch den Gegenstand der unabhängigen Ansprüche gelöst. Bevorzugte Ausführungsformen der Erfindung sind in den jeweiligen abhängigen Ansprüchen beschrieben.

Entsprechend betrifft ein erster Aspekt der vorliegenden Erfindung ein Gepäckstück mit einem Bodengleiter, der eine Grundplatte und ein Gleitelement umfasst, wobei die Grundplatte fest an dem Gepäckstück angebracht ist und das Gleitelement lösbar mit der Grundplatte verbundenen ist, wobei das Gleitelement zumindest ein erstes Teilelement und ein zweites Teilelement umfasst, und wobei das erste Teilelement und das zweite Teilelement lösbar miteinander verbunden sind.

Durch die fest am Gepäckstück angebrachte Grundplatte wird eine Befestigung für das Gleitelement bereitgestellt, während das Gleitelement dadurch, dass es lösbar mit der Grundplatte verbunden ist, ausgetauscht werden kann. Das Gleitelement schützt das Gepäckstück als Ganzes und insbesondere die Grundplatte vor Umwelteinflüssen und Abnutzungen. Dies wirkt sich somit positiv auf die Lebensdauer des Gepäckstücks bzw. dessen Komponenten aus. Die zwei- oder mehrstückige Ausführung des Gleitelements ermöglicht eine besonders vorteilhafte Kombination aus einfacher und für einen Verbraucher intuitiver Montage des Gleitelements durch lösbares Verbinden des ersten und des zweiten Teilelements, einfachem Austausch durch einfaches Lösen der lösbaren Verbindung und gleichzeitig einer hohen Stabilität der lösbaren Verbindung während der Zeit, in der das Gleitelement zum hierin beschriebenen Schutz am Gepäckstück montiert ist. Ferner wird durch die vorliegende Erfindung eine besonders nachhaltige Lösung bereitgestellt, da eine einfache Reparatur des Produkts ermöglicht wird. Durch den möglichen Austausch eines oder mehrerer Gleitelemente können die Lebensdauer des Produkts verlängert und Ressourcen geschont werden. Die Basisplatte kann, insbesondere im Zusammenspiel mit dem ersten Teilelement und dem zweiten Teilelement, dazu dienen, dass Schmutz nicht in das Innere des Bodengleiters gelangt, wo er gegebenenfalls den Verschlussmechanismus versperren und/oder stören könnte.

In manchen Ausführungsformen kann das Gleitelement nur das erste Teilelement und das zweite Teilelement umfassen. Dies stellt eine besonders material- und kostensparende Lösung bereit. Genauso kann das Gleitelement in anderen Ausführungsformen ein drittes Teilelement und/oder weitere Teilelemente umfassen. Die hierin beschriebenen Merkmale des ersten und/oder des zweiten Teilelements lassen sich entsprechend auf das dritte und/oder weitere Teilelemente übertragen.

Das Gleitelement unterscheidet sich von anderen Elementen, die in Gepäckstücken verbaut sein können, aber andere Funktionen als das Gleitelement ausführen, wie zum Beispiel Rollen zum Rollen des Gepäckstücks, Griffe zum Halten, Ziehen und/oder Tragen des Gepäckstücks, Streben zum Bereitstellen von Stabilität des Gepäckstücks und zur Erhaltung dessen Form und/oder weitere entsprechende Elemente.

In einer bevorzugten Ausführungsform umschließt das Gleitelement die Grundplatte zumindest teilweise oder vollständig. Vorzugsweise umschließt das Gleitelement die Grundplatte teilweise oder vollständig, wenn das erste Teilelement und das zweite Teilelement lösbar miteinander verbunden sind.

Dadurch, dass das Gleitelement die Grundplatte zumindest teilweise oder vollständig umschließt, wird die Grundplatte ideal vor Umwelteinflüssen und Abnutzungen geschützt, was sich noch stärker auf die Lebensdauer des Gepäckstücks bzw. dessen Komponenten auswirkt. Insbesondere kann durch dieses Umschließen der Grundplatte eine Ablagerung von Schmutz wirksam vermieden werden, weil etwaige Spalte am Übergang zwischen Gepäckstück und Bodengleiter schwer zugänglich sind.

Es versteht sich, dass das Gleitelement die Grundplatte teilweise oder vollständig umschließt, wenn das erste Teilelement und das zweite Teilelement an der entsprechenden Stelle, also zum Beispiel relativ zu und an der Grundplatte positioniert sind.

Bevorzugt umschießt das Gleitelement die Grundplatte derart vollständig, dass nur die zum Gepäckstück weisende Seite der Grundplatte freiliegt oder derart vollständig, dass die zum Gepäckstück weisende Seite sowie die Seitenkanten der Grundplatte freiliegen.

In einer bevorzugten Ausführungsform sind das erste Teilelement und das zweite Teilelement formschlüssig, kraftschlüssig und/oder auf eine andere Art miteinander verbindbar.

Durch Form- und/oder Kraftschluss wird einerseits eine einfache Montage und Demontage ermöglicht, die insbesondere angesichts der gewünschten Möglichkeit des Austauschs des Bodengleiters vorteilhaft sind. Andererseits gewährleisten Form- und/oder Kraftschluss die nötige mechanische Stabilität, um das Gepäckstück bzw. dessen Komponenten vor Umwelteinflüssen und Abnutzungen, insbesondere der Einwirkung von externen Kräften, wie sie in der typischen Handhabung von Gepäckstücken typischerweise auftreten, schützen zu können.

In einer bevorzugten Ausführungsform können das Gleitelement und die Grundplatte formschlüssig, kraftschlüssig und/oder auf eine andere Art miteinander verbindbar sein, vorzugsweise indem das erste Teilelement und das zweite Teilelement lösbar miteinander verbunden werden.

Dadurch kann das lösbare Verbinden des Gleitelements und der Grundplatte durch das lösbare Verbinden des ersten und des zweiten Teilelements erreicht werden. Dadurch, dass diese beiden Verbindungen miteinander einhergehen, wird eine besonders mechanisch stabile, einfache und für den Verbraucher intuitive Lösung angeboten, die sich besonders schnell montieren lässt.

Es versteht sich, dass die beschriebene Verbindung des Gleitelements mit der Grundplatte mit der Verbindung des ersten und des zweiten Teilelements einhergeht, wenn das erste Teilelement und das zweite Teilelement an der entsprechenden Stelle, also zum Beispiel relativ zu und an der Grundplatte positioniert sind.

In einer bevorzugten Ausführungsform können das erste Teilelement und das zweite Teilelement gemeinsam einen lösbaren Verschlussmechanismus bilden.

Die Integration des lösbaren Verschlussmechanismus in das erste Teilelement und das zweite Teilelement stellt eine besonders material- und kostensparende Lösung dar. Insbesondere wenn das Gleitelement ausgetauscht werden soll, ist es vorteilhaft, möglichst wenige Komponenten austauschen zu müssen. Der beschriebene integrale lösbare Verschlussmechanismus kommt ohne zusätzliche Verbindungselemente wie Nieten, Schrauben, Klemmen, Nägel, Bindungen, etc. aus. Außerdem kann der Verschlussmechanismus durch die innenliegende Position vor Beschädigungen und Verunreinigungen geschützt werden.

Beispielsweise kann der lösbare Verschlussmechanismus ein mittelbares und/oder ein unmittelbares Verbinden umfassen. Zum Beispiel kann das lösbare Verbinden ein Einrasten des ersten und zweiten Teilelements ineinander oder ein jeweiliges Einrasten des ersten und/oder zweiten Teilelements in ein verbindendes Element, wie beispielsweise die Grundplatte, umfassen.

In einer beispielhaften Ausführungsform, in der das Gleitelement ein drittes Teilelement umfasst, könnten das erste, zweite und dritte Teilelement gemeinsam einen lösbaren Verschlussmechanismus bilden. Beispielsweise könnte das dritte Teilelement für das Herstellen der lösbaren Verbindung zwischen dem ersten Teilelement und dem zweiten Teilelement an der Grundplatte angeordnet werden, bzw. z.B. wie hierin beschrieben darauf geschoben werden. In diesem Beispiel könnte das lösbare Verbinden ein Einrasten des ersten und dritten Teilelements ineinander sowie des zweiten und des dritten Teilelements ineinander umfassen. So könnten das erste und das dritte sowie das zweite und das dritte Teilelement jeweils unmittelbar miteinander verbunden sein und das erste und das zweite Teilelement wären mittelbar über das dritte Teilelement miteinander verbunden. Dem dritten Teilelement könnte so die Funktion eines Verbindungselements zukommen.

In einer bevorzugten Ausführungsform können das erste Teilelement und das zweite Teilelement gemeinsam einen gemeinsamen Körper des Gleitelements bilden.

Dazu können das erste und das zweite Teilelement so geformt sein, dass deren jeweilige Oberflächen, die einander zugewandt sind, wenn das erste Teilelement und das zweite Teilelement lösbar miteinander verbunden sind, in ihrer Form aufeinander abgestimmt sind. Diese Abstimmung kann typischerweise dazu führen, dass die Oberflächen bei Bestehen der lösbaren Verbindung im Wesentlichen (z.B. im Rahmen typischer Herstellungsgenauigkeiten) nahtlos aneinander liegen.

So kann ein optisch ansprechender Gesamteindruck für einen Verbraucher erreicht werden. Ferner kann eine Ablagerung von Schmutz wirksam vermieden werden, weil etwaige Spalte am Übergang zwischen dem ersten und dem zweiten Teilelement möglichst klein gehalten werden.

Im Sinne der lösbaren Verbindbarkeit des ersten und des zweiten Teilelements können das erste Teilelement und das zweite Teilelement gemeinsam einen gemeinsamen Körper des Gleitelements bilden, wenn das erste Teilelement und das zweite Teilelement lösbar miteinander verbunden sind und sie können keinen gemeinsamen Körper, sondern zwei getrennte Teilkörper, bilden, wenn sie nicht miteinander verbunden sind.

Typischerweise weist der Körper eine im Wesentlichen regelmäßige Form auf, wie beispielsweise aber nicht beschränkt auf: Quader, Kugel, Prisma, Kegel, Torus, Ellipsoid, Pyramide und/oder Kombinationen davon. Beispielsweise können eine oder mehrere Seitenflächen, Kanten und/oder Ecken abgerundet und/oder angeschrägt sein. Zudem kann die Form ein Teilvolumen einer der bespielhaft genannten Formen umfassen. Zum Beispiel kann das Gleitelement, wenn das erste und das zweite Teilelement miteinander verbunden sind, die Form einer Pyramide mit abgeflachter Spitze mit abgerundeten Ecken und Kanten aufweisen. Alternativ kann die gleiche Form als Quader mit angeschrägten Seitenflächen und abgerundeten Ecken und Kanten beschrieben werden. In anderen Beispielen kann das Gleitelement, wenn das erste und das zweite Teilelement miteinander verbunden sind, die Form einer Halbkugel aufweisen. Genauso kann das Gleitelement in anderen Ausführungsformen eine unregelmäßige Form aufweisen.

Die räumliche Ausdehnung des Gleitelements kann in drei orthogonalen Koordinaten beschrieben werden. Beispielsweise kann eine maximale Breite in einer oder mehreren, vorzugsweise allen, Koordinaten 1 cm oder mehr, bevorzugt 2 cm oder mehr, und/oder 20 cm oder weniger, bevorzugt 10 cm oder weniger betragen. Das Gleitelement kann beispielsweise in der Ebene der Grundplatte beispielsweise Maße von 7,5 cm mal 4 cm aufweisen und eine maximale Höhe relativ zur Ebene der Grundplatte von 1,5 cm aufweisen. Das Gleitelement kann dementsprechend beispielsweise ein Volumen von 1 cm³ oder mehr, bevorzugt 10 cm³ oder mehr, und/oder 1000 cm³ oder weniger, bevorzugt 500 cm³ oder weniger, stärker bevorzugt 100 cm³ oder weniger umfassen. Das Gleitelement muss das Volumen nicht vollständig ausfüllen, sondern kann darin Hohlräume beinhalten, beispielsweise wie eine hierin beschriebene Aussparung.

In einer beispielhaften Ausführungsform, in der das Gleitelement zusätzlich das, zum Beispiel wie hierin beschriebene, dritte Teilelement umfasst, könnten das erste, zweite und dritte Teilelement gemeinsam den gemeinsamen Körper des Gleitelements bilden, bei dem zum Beispiel alle drei Teilelemente nach außen bei Montage sichtbar sind. Alternativ könnte das dritte Teilelement nicht nach außen hin sichtbar sein. Beispielsweise könnte das dritte Teilelement dabei, wie hierin beschrieben, als Verbindungselement fungieren, das vom ersten und zweiten Teilelement zumindest teilweise umschlossen ist, wenn das erste, zweite und dritte Teilelement lösbar miteinander verbunden sind.

In einer bevorzugten Ausführungsform kann das erste Teilelement ein erstes Verschlusselement (zum Beispiel ein oder mehrere erste Verschlusselemente) umfassen und/oder das zweite Teilelement kann ein zweites Verschlusselement (zum Beispiel ein oder mehrere zweite Verschlusselemente) umfassen. Das erste Verschlusselement und das zweite Verschlusselement können dazu eingerichtet sein, sich rastend zu verbinden, um das erste Teilelement und das zweite Teilelement lösbar miteinander zu verbinden.

Der beschriebene rastende Verschlussmechanismus stellt eine besonders einfache und material- und kostensparende Lösung dar. Insbesondere kann so das erste und das zweite Teilelement jeweils und einschließlich des jeweiligen Verschlusselements einstückig und/oder aus einem Material ausgeführt sein, was Produktionskosten und -aufwand erheblich reduzieren kann, ohne mechanische Stabilität oder Zuverlässigkeit des Mechanismus einzubüßen.

Neben der beschriebenen rastenden Verbindung, als ein Beispiel einer formschlüssigen Verbindung, können das erste Verschlusselement und das zweite Verschlusselement dazu eingerichtet sein, sich anders (z.B. kraftschlüssig) zu verbinden, um das erste Teilelement und das zweite Teilelement lösbar miteinander zu verbinden. Für eine kraftschlüssige Verbindung könnte das erste Teilelement in das zweite Teilelement einsteckbar sein, wobei das Einstecken jedoch nur unter einer gewissen Verformung mindestens eines des ersten und zweiten Teilelements geschehen kann, sodass diese kraftschlüssig verbunden bleiben.

Zum Beispiel kann das erste Verschlusselement einen Überstand umfassen und/oder das zweite Verschlusselement kann eine Vertiefung umfassen. Der Überstand und die Vertiefung können in ihrer jeweiligen Form aufeinander angepasst sein, z.B. sodass die Vertiefung den Überstand zumindest teilweise aufnehmen kann und/oder sodass der Überstand in die Vertiefung einrasten kann. Das erste Verschlusselement und das zweite Verschlusselement können so zueinander positioniert sein, dass ein gegenseitiges Einrasten ermöglicht wird. Zudem kann das erste und/oder das zweite Verschlusselement ein zumindest teilweise mechanisch nachgiebiges Element (wie beispielsweise ein flexibler Steg, an dessen Ende sich der der Überstand befinden kann) umfassen, um das Einrasten zu ermöglichen. Beispielsweise könnte der Steg sich leicht verbiegen, wenn das erste und das zweite Teilelement aufeinander zu geschoben werden, um die lösbare Verbindung herzustellen. Wenn im Laufen des Schiebens der Überstand an die Position der Vertiefung gelangt, kann sich die Spannung im verbogenen Steg abbauen, indem der Überstand in die Vertiefung einrastet. Ein Lösen dieser lösbaren Verbindung erfordert eine Kraft, um den Steg erneut zu verbiegen, um den Überstand aus der Vertiefung zu bewegen bzw. allgemein die Verbindung zu lösen.

Sich rastend zu verbinden, kann wie hierin beschrieben ein mittelbares oder ein unmittelbares Einrasten umfassen. Zum Beispiel kann das lösbare Verbinden ein Einrasten des ersten und zweiten Verschlusselements ineinander oder ein jeweiliges Einrasten des ersten und/oder zweiten Verschlusselements in ein verbindendes Element, wie beispielsweise die Grundplatte und/oder in ein oder mehrere dritte Verschlusselemente des optionalen dritten Teilelements umfassen.

Zum Beispiel kann der Verschlussmechanismus dazu eingerichtet sein, dass ein entsprechendes Aufeinander- bzw. Zueinanderscheiben des ersten Teilelements und des zweiten Teilelements zum lösbaren Verbinden des ersten Teilelements und des zweiten Teilelements führt.

In einer bevorzugten Ausführungsform kann das erste Teilelement zwei (oder mehr) erste Verschlusselemente umfassen und das zweite Teilelement kann zwei (oder mehr) zweite Verschlusselemente umfassen. Jeweils ein erstes und ein zweites Verschlusselement können wie hierin beschrieben zusammenwirken. Beispielsweise kann das erste Teilelement zwei (oder mehr) Überstände umfassen und das zweite Teilelement kann zwei (oder mehr) Vertiefungen umfassen. Jeweils ein Überstand kann dazu eingerichtet sein, in eine Vertiefung einzurasten. Ein solches mehrfaches Einrasten kann den Verschlussmechanismus noch zuverlässiger machen.

In einer bevorzugten Ausführungsform kann das Gepäckstück ferner einen Lösemechanismus zum Lösen der lösbaren Verbindung des ersten Teilelements und des zweiten Teilelements und/oder zum Lösen der lösbaren Verbindung des Gleitelements und der Grundplatte umfassen.

Das Vorsehen eines Lösemechanismus ermöglicht es einem Verbraucher, wenn gewünscht, das Gleitelement einfach mittels Betätigung des Lösemechanismus zu demontieren und durch ein neues Gleitelement auszutauschen (zum Beispiel wie hierin beschrieben).

Der Lösemechanismus bezieht sich dabei nicht lediglich auf ein umgekehrtes Ausführen des Verbindungsvorgangs, sondern auf ein gegenständliches Merkmal des Gepäckstücks, das dazu eingerichtet ist, das Lösen der lösbaren Verbindung zu ermöglichen.

In einer bevorzugten Ausführungsform kann der Lösemechanismus einen Zugang im ersten Teilelement und/oder dem zweiten Teilelement umfassen, über den das erste Verschlusselement und/oder das zweite Verschlusselement aus der eingerasteten Position gelöst werden können.

Der Zugang kann dabei ein Loch, eine Bohrung, einen Knopf, einen Hebel, einen Schieber und/oder ein anderes entsprechendes Mittel umfassen. Im Falle betätigbarer Mittel (wie z.B. Knopf, Hebel oder Schieber), können diese bevorzugt in einer Vertiefung im ersten Teilelement und/oder im zweiten Teilelement angeordnet sein, um ein ungewolltes Auslösen des Lösemechanismus zu vermeiden. Im Falle eines Lochs, einer Bohrung usw. ist diese Sicherheit ohnehin gegeben.

Vorzugsweise kann über den Zugang das erste Verschlusselement und/oder das zweite Verschlusselement zumindest teilweise mechanisch zugänglich sein und/oder aus der eingerasteten Position gelöst werden.

Beispielsweise kann das Loch und/oder die Bohrung so im ersten und/oder zweiten Teilelement platziert sein, dass das innere Ende des Lochs nahe dem ersten Verschlusselement und/oder dem zweiten Verschlusselement ist. Beispielsweise kann so durch einen Finger oder ein längliches Werkzeug wie einen Stab, einen Schraubenzieher oder ähnliches die lösbare Verbindung gelöst werden. Vorzugsweise können durch mechanische Einwirkung durch den Zugang das erste und das zweite Verschlusselement aus ihrer eingerasteten Position gelöst und in dieser gelösten Position gehalten werden, sodass das erste und das zweite Teilelement voneinander gelöst, z.B. auseinandergeschoben, werden, wie hierin detaillierter in Bezug auf die Figuren beschrieben. Gleichermaßen kann dies durch die Betätigung betätigbarer Mittel (wie z.B. Knopf, Hebel oder Schieber) geschehen.

Sind mehrere Verschlussmechanismen vorgesehen, können entsprechend mehrere (z.B. gleich viele) Lösemechanismen vorgesehen sein. Beispielsweise kann es dann erforderlich sein, mehrere, z.B. alle Lösemechanismen gleichzeitig (z.B. jeweils wie hierin beschrieben) zu betätigen, um die lösbare Verbindung lösen zu können.

In einer bevorzugten Ausführungsform kann das Gleitelement an einer ersten Seite eine vom Gepäckstück wegweisende Gleitoberfläche umfassen und/oder an einer zweiten, gegenüberliegenden Seite eine Aussparung umfassen, in der die Grundplatte, bevorzugt vollständig, aufgenommen ist, wobei die Aussparung vorzugsweise durch ein lösbares Verbinden des ersten Teilelements und des zweiten Teilelements geformt werden kann.

Dadurch kann ein direktes mechanisch-funktionelles Zusammenwirken zwischen Grundplatte und dem ersten und zweiten Teilelement geschaffen werden: Durch ein lösbares Verbinden des ersten und des zweiten Teilelements an der dafür vorgesehenen Position an der Grundplatte werden das erste und das zweite Teilelement automatisch gleichermaßen miteinander sowie mit der Grundplatte verbunden. Dieser einfache Prozess erlaubt eine noch einfachere und verbraucherfreundlichere Handhabung des Gepäckstücks.

Konkret können das erste und das zweite Teilelement so geformt sein, dass die Aussparung und die Form der Grundplatte (z.B. umfassend einen hierin weiter beschriebenen Vorsprung) einander entsprechen.

Bevorzugt entspricht die Form der Aussparung der Form der Grundplatte und die Grundplatte ist bevorzugt bündig in der Aussparung aufgenommen, wobei die Grundplatte und die zweite Seite des Gleitelements bevorzugt gemeinsam eine plane Fläche ausbilden.

Die plane Fläche kann beispielsweise planen Kontakt mit dem Gepäckstück haben. Die plane Fläche kann beispielsweise auch so geformt sein, dass sie sich in eine Oberflächenstruktur des Gepäckstücks einpasst. Die Grundplatte kann auch nicht bündig in der Aussparung aufgenommen sein, so dass sich beispielsweise ein Hohlraum zwischen Grundplatte und Gleitelement befindet.

In einer bevorzugten Ausführungsform kann die Grundplatte einen Vorsprung umfassen, auf den die Aussparung geschoben werden kann, wobei eine Querschnittsfläche der Grundplatte bevorzugt eine Hinterschneidung umfassen kann und besonders bevorzugt schwalbenschwanzförmig sein kann.

Dadurch kann ein besonders vorteilhafter Formschluss in zumindest zwei Richtungen erreicht werden. Lediglich entlang der für das Einschieben vorgesehenen und hierin weiter beschriebenen Achse senkrecht zum Normalenvektor könnte sich die Grundplatte noch relativ zum Gleitelement bewegen.

In einer bevorzugten Ausführungsform kann das Gleitelement dazu eingerichtet sein, eine Relativbewegung von Grundplatte und Gleitelement in der für das Einschieben vorgesehenen und hierin weiter beschriebenen Richtung senkrecht zum Normalenvektor zu verhindern, wenn das erste Teilelement und das zweite Teilelement lösbar miteinander verbunden sind. Beispielsweise kann das erste Teilelement das Bewegen in einer ersten Richtung entlang der Achse verhindern, z.B. indem es zumindest teilweise gegen ein Ende des Vorsprungs anschlägt. Entsprechend kann das zweite Teilelement das Bewegen in die entgegengesetzte Richtung entlang der Achse verhindern, z.B. indem es zumindest teilweise gegen das gegenüberliegende Ende des Vorsprungs anschlägt.

Die Querschnittsfläche der Grundplatte kann aber auch eine andere Form wie beispielsweise eine T-Form oder eine andere Form, die das Herausrutschen der Grundplatte aus der Aussparung entlang einer anderen Achse als der (hierin weiter beschriebenen) Achse senkrecht zum Normalenvektor verhindert, haben.

In einer bevorzugten Ausführungsform kann das erste Teilelement eine erste Teilaussparung umfassen, die auf den Vorsprung zumindest teilweise geschoben werden kann und/oder das zweite Teilelement kann eine zweite Teilaussparung umfassen, die auf den Vorsprung zumindest teilweise geschoben werden kann.

Der Vorsprung kann dabei entlang der Schubrichtung einen im Wesentlichen gleichbleibenden Querschnitt aufweisen, um ein problemloses Schieben des ersten und des zweiten Teilelements auf den Vorsprung zu erlauben. Beispielsweise kann das erste Teilelement einen ersten Anschlag umfassen und das zweite Teilelement einen zweiten Anschlag umfassen. Der erste und zweite Anschlag können jeweils das Aufschieben bis zu einem durch den Anschlag definierten Endpunkt erlauben. Der erste und/oder der zweite Anschlag können jeweils dabei so positioniert und proportioniert sein, dass das erste und zweite Teilelement (beispielsweise gerade) weit genug auf den Vorsprung aufgeschoben werden können, um die lösbare Verbindung eingehen zu können. So kann eine besonders stabile Konfiguration erreicht werden. Der erste und zweite Anschlag kann jeweils eine Seitenfläche der ersten bzw. zweiten Teilaussparung sein. So kann das erste und das zweite Teilelement jeweils und einschließlich des jeweiligen Anschlags einstückig und/oder aus einem Material ausgeführt sein, was Produktionskosten und -aufwand erheblich reduzieren kann, ohne mechanische Stabilität oder Zuverlässigkeit des Mechanismus einzubüßen.

In einer bevorzugten Ausführungsform kann die Grundplatte einen Normalenvektor definieren und das erste Teilelement und/oder das zweite Teilelement können im Wesentlichen entlang einer Achse senkrecht zum Normalenvektor bzw. parallel zur Grundplattenoberfläche auf die Grundplatte geschoben werden, um sich lösbar miteinander zu verbinden.

Die typischerweise durch die Form der Grundplatte vorgegebene Achse, entlang der das erste und das zweite Teilelement aufgeschoben werden können, erlaubt einen einfachen und für den Verbraucher intuitiv verständlichen Montageprozess, der gleichzeitig zu einem besonders stabilen Ergebnis führen kann.

Bevorzugt hat das Gepäckstück ferner ein Gegenstück zur Grundplatte, das derart mit der Grundplatte verbunden ist, dass ein Abschnitt des Gepäckstücks von Grundplatte und Gegenstück sandwichartig eingeschlossen wird.

Das Gegenstück kann beispielsweise eine Konterung sein. Das Gegenstück kann beispielweise eine Platte, beispielsweise eine Kunststoffplatte, beispielsweise eine EPP-Platte sein. Das Gegenstück kann die gleiche oder eine ähnliche Fläche wie die Grundplatte aufweisen.

Bevorzugt ist das Gegenstück durch den Abschnitt des Gepäckstücks hindurch mit der Grundplatte verschraubt, vernietet oder fest verrastet.

Beispielsweise kann das Gegenstück fest mit dem Abschnitt des Gepäckstücks und der Grundplatte verbunden sein. Das Gegenstück kann beispielsweise mit einer, zwei, vier oder mehreren Schrauben und/oder Nieten durch den Abschnitt des Gepäckstücks hindurch mit der Grundplatte verbunden sein.

Ein zweiter Aspekt der vorliegenden Erfindung betrifft ein Set aus einem Gepäckstück, einer fest mit dem Gepäckstück verbundenen Grundplatte und einem lösbar mit der Grundplatte verbindbaren Gleitelement, wobei das Gleitelement zumindest ein erstes Teilelement und ein zweites Teilelement umfasst, wobei das erste Teilelement und das zweite Teilelement lösbar miteinander verbindbar sind, wobei das Gleitelement an der Grundplatte montiert werden kann, indem das erste Teilelement, das zweite Teilelement und die Grundplatte lösbar miteinander verbunden werden. Das Set gemäß dem zweiten Aspekt kann folglich zu einem hierin beschriebenen Gepäckstück mit Bodengleiter zusammengesetzt werden.

Ein dritter Aspekt der vorliegenden Erfindung betrifft ein Set aus einer Grundplatte und einem lösbar mit der Grundplatte verbindbaren Gleitelement, wobei das Gleitelement zumindest ein erstes Teilelement und ein zweites Teilelement umfasst, wobei das erste Teilelement und das zweite Teilelement lösbar miteinander verbindbar sind, wobei das Gleitelement an der Grundplatte montiert werden kann, indem das erste Teilelement, das zweite Teilelement und die Grundplatte lösbar miteinander verbunden werden. Das Set gemäß dem dritten Aspekt kann folglich zu einem hierin beschriebenen Bodengleiter zusammengesetzt werden.

Die hierin in Bezug auf den ersten Aspekt beschriebenen Merkmale können beliebig mit den Sets des zweiten und/oder dritten Aspekts kombiniert werden und erreichen darin auf analoge Weise die hierin beschriebenen technischen Vorteile.

Ein vierter Aspekt der vorliegenden Erfindung betrifft Verfahren zum austauschbaren Anbringen eines Bodengleiters, der eine Grundplatte und ein Gleitelement umfasst, an einem Gepäckstück, wobei das Gleitelement zumindest ein erstes Teilelement und ein zweites Teilelement umfasst, wobei das erste Teilelement und das zweite Teilelement lösbar miteinander verbindbar sind, das Verfahren umfassend: Befestigen einer Grundplatte an dem Gepäckstück; Lösbares Verbinden des ersten Teilelements, des zweiten Teilelements und der Grundplatte.

Die hierin in Bezug auf den ersten, zweiten und/oder dritten Aspekt beschriebenen Merkmale können beliebig als Verfahrensschritte des Verfahrens des vierten Aspekts implementiert werden und andersherum. Genauso erreicht das Verfahren auf analoge Weise die hierin beschriebenen technischen Vorteile.

In einer bevorzugten Ausführungsform kann das Verfahren ferner ein Lösen des Gleitelements von der Grundplatte und ein Anbringen eines neuen Gleitelements an der Grundplatte umfassen.

Das Lösen des Gleitelements kann dabei das, wie hierin beschriebene, Lösen der lösbaren Verbindung des ersten Teilelements und des zweiten Teilelements umfassen.

Das Anbringen des neuen Gleitelements an der Grundplatte kann im Wesentlichen wie das hierin beschriebene Anbringen des Gleitelements gemäß dem Verfahren des vierten Aspekts geschehen.

Nachfolgend werden bevorzugte Ausführungsformen der Erfindung anhand der Figuren näher beschrieben.
Fig. 1 zeigt eine schematische isometrische Ansicht eines nicht zusammengebauten Bodengleiters gemäß einer ersten bevorzugten Ausführungsform der Erfindung.
Fig. 2 zeigt eine schematische isometrische Ansicht des Bodengleiters der Fig. 1 in zusammengebauter Form.
Fig. 3 zeigt schematische Unteransichten eines beispielhaften ersten Teilelements und eines beispielhaften zweiten Teilelements.
Fig. 4 zeigt schematische Seitenansichten eines beispielhaften ersten Teilelements, einer beispielhaften Grundplatte und eines beispielhaften zweiten Teilelements.
Fig. 5 zeigt eine schematische Seitenansicht eines beispielhaften Gepäckstücks mit fest damit verbundener Grundplatte und Gegenstück.

Fig. 1 illustriert die Komponenten eines Bodengleiters 1 in der beispielhaften dargestellten (nicht zusammengebauten) Ausführungsform. Der nicht zusammengebaute Bodengleiter 1 bzw. das Set aus Komponenten umfasst: eine Grundplatte 2, ein erstes Teilelement 31, ein zweites Teilelement 32 und ein Gegenstück 4.

Wie hierin beschrieben kann die Grundplatte 2 einen Vorsprung 22 umfassen, auf den das erste Teilelement 31 und das zweite Teilelement 32 geschoben werden können. Neben dem Vorsprung umfasst die Grundplatte 2 im Beispiel der Fig. 1 eine im Wesentlichen ebene Basisplatte 21. Die Basisplatte 21 und/oder die Grundplatte 2 als Ganzes kann die hierin beschriebene Grundplattenoberfläche bzw. die Ebene parallel zum Normalenvektor definieren. Die Basisplatte kann in diesem Beispiel dazu dienen, dass Schmutz nicht in das Innere des Bodengleiters gelangt, wo er gegebenenfalls den Verschlussmechanismus versperren und/oder stören könnte.

Ferner umfasst der Bodengleiter 1 ein Gegenstück 4 zur Grundplatte 2, das derart mit der Grundplatte 2 verbunden werden kann, dass ein Abschnitt des Gepäckstücks (nicht gezeigt) von Grundplatte 2 und Gegenstück 4 sandwichartig eingeschlossen werden kann. In Fig. 5 ist eine beispielhafte feste Verbindung von Grundplatte 2 und Gegenstück 4 detaillierter gezeigt und beschrieben. Beispielsweise kann das Gegenstück 4 fest mit dem Abschnitt des Gepäckstücks und der Grundplatte 2 verbunden werden. Das Gegenstück 4 kann beispielsweise mit einer oder mehreren Schrauben und/oder Nieten durch den Abschnitt des Gepäckstücks hindurch mit der Grundplatte 2 verbunden sein. Im Beispiel der Fig. 1 umfasst der Bodengleiter zwei Verbindungselemente 5a, 5b, (beispielsweise Nieten) die das Gegenstück 4 und die Grundplatte 2 fest miteinander verbinden können. Entsprechend können die Grundplatte 2 sowie das Gegenstück 4 entsprechende Bohrungen aufweisen, die die Verbindungselemente 5a, 5b (beispielsweise Nieten) aufnehmen können. In anderen Ausführungsformen können die Verbindungselemente 5a, 5b beispielsweise Schrauben umfassen. In solchen Beispielen können die Bohrungen optional ein Gewinde aufweisen, um die Verbindungselemente 5a, 5b (in diesem Beispiel Schrauben mit einem entsprechenden Gewinde) aufnehmen zu können.

Die Grundplatte 2 (und insbesondere die Basisplatte 21) kann einen Normalenvektor definieren, der in der Fig. 1 senkrecht nach oben zeigt und auf den im Folgenden Bezug genommen wird. Der Vorsprung 22 weist im Beispiel der Fig. 1 eine T-Form im Querschnitt auf und auf den Vorsprung können das erste Teilelement 31 und das zweite Teilelement 32 aufgeschoben werden. Der Vorsprung verläuft im Wesentlichen entlang einer Achse (in Fig. 1 von links oben nach rechts unten) senkrecht zum Normalenvektor bzw. parallel zur Basisplatte 21, die die hierin beschriebene Grundplattenoberfläche definieren kann. Entlang dieser Achse kann das erste Teilelement 31 und das zweite Teilelement 32 auf die Grundplatte 2 geschoben werden, um sich lösbar miteinander zu verbinden. Konkret kann in der Darstellung der Fig. 1 das erste Teilelement 31 entlang der Achse nach rechts unten (wie durch den gestrichelten Pfeil neben dem ersten Teilelement 31 dargestellt) auf die Grundplatte 2 geschoben werden und das zweite Teilelement 32 kann entlang der Achse in die entgegengesetzte Richtung, nach links oben (wie durch den gestrichelten Pfeil neben dem zweiten Teilelement 32 dargestellt) auf die Grundplatte 2 geschoben werden.

Sind das erste Teilelement 31 und das zweite Teilelement 32 vollständig zueinander geschoben, kommen die zwei ersten Verschlusselemente 31b, 31c des ersten Teilelements 31 mit dem zweiten Teilelement, konkret dessen Verschlusselement(en) (nicht gezeigt) in Eingriff, zum Beispiel indem sie sich rastend verbinden.

Das zweite Teilelement 32 umfasst im Beispiel der Fig. 1 ferner einen Lösemechanismus 32d (im Detail in Fig. 3 zu sehen) zum Lösen der lösbaren Verbindung des ersten Teilelements 31 und des zweiten Teilelements 32. Um das erste Verschlusselement 31b in der eingerasteten Position, z.B. in das zweite Verschlusselement 32b (in Fig. 1 nicht gezeigt, vgl. Fig. 3), erreichen zu können und aus der eingerasteten Position aus dem zweiten Verschlusselement 32b lösen zu können, umfasst im Beispiel der Fig. 1 der Lösemechanismus 32d eine Bohrung bzw. ein Loch 32d, das so platziert ist, dass diese(s) einen Zugang darstellt, über den das erste Verschlusselement 31b aus der eingerasteten Position gelöst werden kann. Entsprechend ist auf der gegenüberliegenden Seite des zweiten Teilelements 32 ein analoger Lösemechanismus 32e (vgl. Fig. 3) mit entsprechender Bohrung vorgesehen, welche aber in der Darstellung der Fig. 1 nicht sichtbar ist. Über den nicht sichtbaren zweiten Lösemechanismus 32e kann das erste Verschlusselement 31c in der eingerasteten Position, z.B. in das zweite Verschlusselement 32c (in Fig. 1 nicht gezeigt, vgl. Fig. 3), erreicht werden und aus der eingerasteten Position aus dem zweiten Verschlusselement 32c gelöst werden.

Sobald so die lösbare Verbindung zwischen dem ersten Teilelement 31, dem zweiten Teilelement 32 und der Grundplatte 2 hergestellt ist, liegt der Bodengleiter 1 in seiner zusammengebauten Form, wie in Fig. 2 dargestellt, vor. Konkret zeigt Fig. 2 eine schematische isometrische Ansicht dessen.

In der Darstellung der Fig. 2 ist die Grundplatte 2 nicht mehr zu erkennen, da das aus dem ersten Teilelement 31 und dem zweiten Teilelement 32 geformte Gleitelement 3 die Grundplatte im Beispiel der Fig. 2 vollständig umschließt, wenn das erste Teilelement 31 und das zweite Teilelement 32, wie dargestellt, lösbar miteinander verbunden sind.

Es ist zu erkennen, dass das erste Teilelement 31 und das zweite Teilelement 32 gemeinsam einen Körper des Gleitelements 3 bilden. Genauso ist der in Bezug auf Fig. 1 beschriebene Lösemechanismus 32d zu erkennen. Das Gleitelement 3, weist im dargestellten zusammengebauten Zustand, in dem das erste Teilelement 31 und das zweite Teilelement 32 lösbar miteinander verbunden sind, die Form einer Pyramide mit abgeflachter Spitze mit abgerundeten Ecken und Kanten auf. Alternativ kann die Form gleichermaßen als Quader mit angeschrägten Seitenflächen und abgerundeten Ecken und Kanten beschrieben werden. Andere Ausführungsformen des Gleitelements können, wie hierin beschrieben, gleichermaßen mit einem entsprechenden Verschluss- und Lösemechanismus lösbar mit der Grundplatte 2 verbunden werden.

Das Zusammenwirken des lösbaren Verschlussmechanismus, den das erste Teilelement 31 und das zweite Teilelement 32 bilden, wird am Beispiel der Fig. 3 erläutert. Fig. 3 zeigt schematische Unteransichten eines beispielhaften ersten Teilelements 31 und eines beispielhaften zweiten Teilelements 32, die zusammen (wenn lösbar verbunden) das Gleitelement 3 bilden.

Das erste Teilelement 31 umfasst zwei erste Verschlusselemente 31b, 31c, die spiegelbildlich zueinander ausgeführt sind. Im Beispiel der Fig. 3 umfassen beide ersten Verschlusselemente 31b, 31c jeweils einen Steg, der in der Darstellung der Fig. 3 horizontal verläuft und einen Überstand in Form einer hakenförmigen Nase jeweils am Ende des entsprechenden Stegs. Die Stege sind in ihrer Dicke und Materialbeschaffenheit vorzugsweise so ausgeführt, dass mit moderater Kraft eine leichte Verbiegung des Stegs möglich ist. Zwischen den ersten Verschlusselementen 31b, 31c befindet sich eine erste Teilaussparung 31a, die auf den in Fig. 1 gezeigten Vorsprung 21 zumindest teilweise geschoben werden kann.

Das zweite Teilelement 32 umfasst zwei zweite Verschlusselemente 32b, 32c, die spiegelbildlich zueinander ausgeführt sind. Im Beispiel der Fig. 3 umfassen beide Verschlusselemente 32b, 32cjeweils eine Vertiefung. Die Vertiefungen sind so geformt, dimensioniert und positioniert, dass die Überstände der ersten Verschlusselemente 31b, 31c in diese einrasten können. Zwischen den zweiten Verschlusselementen 32b, 32c befindet sich eine zweite Teilaussparung 32a, die auf den in Fig. 1 gezeigten Vorsprung 21 zumindest teilweise geschoben werden kann.

In der gegenüberstellenden Ansicht des ersten Teilelements 31 und des zweiten Teilelements 32 ist zu erkennen, dass beim Aufschieben des ersten Teilelements 31 und des zweiten Teilelements 32, wie beispielsweise in Bezug auf Fig. 1 beschrieben und durch die gestrichelten Pfeile dargestellt, die zweite Teilaussparung 32a knapp nicht weit genug ist, um die ersten Verschlusselementen 31b, 31c in der dargestellten Form aufnehmen zu können. Daher führt ein entsprechendes Aufeinander- bzw. Zueinanderschieben des ersten Teilelements 31 und des zweiten Teilelements 32 dazu, dass das die ersten Verschlusselemente 31b, 31c leicht (im Beispiel der Fig. 3 nach innen) verbogen werden, wenn das erste Teilelement 31 und das zweite Teilelement 32 aufeinander zu geschoben werden, um die lösbare Verbindung herzustellen. Konkret kann der Steg der ersten Verschlusselemente 31b, 31c das hierin beschriebene zumindest teilweise mechanisch nachgiebige Element darstellen, das das Einrasten (in die Vertiefungen der zweiten Verschlusselemente 32b, 32c) ermöglichen kann. Wenn im Verlauf des Schiebens der Überstand an die Position des Vorsprungs gelangt, kann sich die Spannung im verbogenen Steg abbauen, indem der Überstand in hinter den Vorsprung einrastet.

Das zweite Teilelement 32 der Fig. 3 umfasst ferner zwei Bohrungen bzw. Löcher 32d, 32e. Das Loch 32d ist so platziert, dass dieses einen Zugang darstellt, über den das erste Verschlusselement 31b aus der eingerasteten Position gelöst werden kann, und das Loch 32e ist so platziert, dass dieses einen Zugang darstellt, über den das erste Verschlusselement 31c aus der eingerasteten Position gelöst werden kann. Ein Lösen dieser lösbaren Verbindung erfordert eine Kraft, um den Steg erneut zu verbiegen, um den Überstand aus der Vertiefung zu bewegen bzw. allgemein die Verbindung zu lösen. Diese könnte wie hierin beschrieben z.B. durch die Zugänge 32d, 32e des Lösemechanismus getan werden. Beispielsweise kann durch einen Finger oder ein längliches Werkzeug wie einen Schraubendreher oder ähnliches die lösbare Verbindung gelöst werden, wenn dieser/dieses die ersten Verschlusselemente 31b, 31c (vorzugsweise gleichzeitig) nach innen drückt. So können durch mechanische Einwirkung durch die Zugänge 32d, 32e die beiden ersten Verschlusselemente 31b, 31c aus ihrer eingerasteten Position von den beiden zweiten Verschlusselementen 32b, 32c gelöst werden und in dieser gelösten Position gehalten werden, sodass das erste und das zweite Teilelement 31, 32 voneinander gelöst werden können, z.B. indem sie entgegen der jeweiligen durch die gestrichelten Pfeile dargestellten Richtungen auseinandergeschoben werden. Im vorliegenden Beispiel müssen beidseitig gleichzeitig die Verschlusselemente 31b, 31c eingedrückt werden, damit sich die beiden Teilelemente 31, 32 voneinander lösen können.

In anderen (nicht gezeigten) beispielhaften Ausführungsformen kann der lösbare Verschlussmechanismus auch ein mittelbares Verbinden umfassen. Zum Beispiel kann das lösbare Verbinden ein Einrasten des ersten und zweiten Teilelements 31, 32 ein jeweiliges Einrasten des ersten und/oder zweiten Teilelements 21, 32 in ein verbindendes Element, wie beispielsweise die Grundplatte 2 umfassen. Dazu könnte das zweite Teilelement 32 anstelle der zweiten Verschlusselemente 32b, 32c zum Beispiel mit gleichen oder Ähnlichen Verschlusselementen wie das erste Teilelement ausgeführt sein. Die Grundplatte 2 könnte dann entsprechende Vertiefungen umfassen, in die die Verschlusselemente des ersten und des zweiten Teilelements 31, 32 jeweils einrasten können.

Fig. 4 zeigt schematische Seitenansichten eines beispielhaften ersten Teilelements 31, einer beispielhaften Grundplatte 2 und eines beispielhaften zweiten Teilelements 32. Diese Komponenten können denen aus den Fig. 1-3 entsprechen, müssen es aber nicht.

Die Querschnittsfläche der des Vorsprungs 21 Grundplatte 2 hat im Beispiel der Fig. 4 eine T-Form mit angeschrägten Seiten. Die Form verhindert das Herausrutschen der Grundplatte 2 aus der von den Teilaussparungen 31a, 32a gebildeten Aussparung entlang einer anderen Achse als der Achse, entlang der der Vorsprung verläuft (in der Darstellung der Fig. 4 senkrecht zur Bildebene).

Der Vorsprung 22 weist dabei entlang der Achse, entlang der das erste Teilelement 31 und das zweite Teilelement 32 auf die Grundplatte 2 geschoben werden können (auch als "Schubrichtung" bezeichnet) einen im Wesentlichen gleichbleibenden Querschnitt auf. Dies erlaubt ein problemloses Schieben des ersten und des zweiten Teilelements 31, 32 auf den Vorsprung 22 während des lösbaren Verbindens sowie während des Austauschs des Gleitelements. Es ist zu erkennen, dass die erste Teilaussparung 31a des ersten Teilelements 31 sowie die zweite Teilaussparung 32a des zweiten Teilelements 32 im Querschnitt senkrecht zur genannten Achse, entlang der sie auf die Grundplatte geschoben werden können, aufweisen, der Form des Vorsprungs 22 entsprechen. So kann die Grundplatte 22 bzw. deren Vorsprung 22 bündig in der von den Teilaussparungen 31a, 32a gebildeten Aussparung aufgenommen werden kann.

Fig. 5 zeigt eine schematische Seitenansicht eines beispielhaften Gepäckstücks 10 mit fest damit verbundener Grundplatte 2 und Gegenstück 4. Das Gegenstück 4 und die Grundplatte 2 sind derart miteinander fest verbunden, dass ein Abschnitt des Gepäckstücks 10 von Grundplatte 2 und Gegenstück 4 sandwichartig eingeschlossen ist. Im Beispiel der Fig. 5 ist das Gegenstück 4 mittels Schrauben 5a, 5b fest mit dem Abschnitt des Gepäckstücks 10 und der Grundplatte 2 verbunden. Im Beispiel der Fig. 5 sind die Verbindungselemente 5a, 5b Nieten, die durch den Abschnitt des Gepäckstücks 10 bis zur Grundplatte 2 verlaufen, um die Grundplatte 2 und das Gegenstück 4 fest miteinander zu verbinden.

In einem anderen Beispiel können die Verbindungselemente 5a, 5b Schrauben sein. In diesem Beispiel gehen die Schrauben 5a, 5b durch den Abschnitt des Gepäckstücks 10 bis zur Grundplatte 2. Im Beispiel der Fig. 5 umfasst jede Schraube 5a, 5b jeweils eine Doppelschraube umfassend eine Innenschraube und eine Außenschraube. Innen und Außenschraube interagieren, indem die Innenschraube in die Außenschraube eingeschraubt wird. Genauso können alternative Optionen, wie eine Kombination aus Mutter und Bolzen, statt der Doppelschraube verwendet werden. Wie in Bezug auf Fig. 1 beschreiben kann alternativ das Gegenstück 4 Bohrungen mit Gewinde aufweisen, die die Schrauben 5a, 5b aufnehmen können.

Die folgenden Aspekte sind bevorzugte Ausführungsformen der Erfindung.
1. Gepäckstück (10) mit einem Bodengleiter (1), der eine Grundplatte (2) und ein Gleitelement (3) umfasst, wobei die Grundplatte (2) fest an dem Gepäckstück (10) angebracht ist und das Gleitelement (3) lösbar mit der Grundplatte (2) verbundenen ist, wobei das Gleitelement (3) zumindest ein erstes Teilelement (31) und ein zweites Teilelement (32) umfasst, und wobei das erste Teilelement (31) und das zweite Teilelement (32) lösbar miteinander verbunden sind.
2. Gepäckstück (10) nach Aspekt 1, wobei das Gleitelement (3) die Grundplatte (2) zumindest teilweise umschließt, vorzugsweise wenn das erste Teilelement (31) und das zweite Teilelement (32) lösbar miteinander verbunden sind.
3. Gepäckstück (10) nach Aspekt 1 oder 2, wobei das erste Teilelement (31) und das zweite Teilelement (32) formschlüssig und/oder kraftschlüssig miteinander verbindbar sind; und/oder
   wobei das Gleitelement (3) und die Grundplatte (2) formschlüssig und/oder kraftschlüssig miteinander verbindbar sind, vorzugsweise indem das erste Teilelement (31) und das zweite Teilelement (32) lösbar miteinander verbunden werden.
4. Gepäckstück (10) nach einem der vorigen Aspekte, wobei das erste Teilelement (31) und das zweite Teilelement (32) gemeinsam einen lösbaren Verschlussmechanismus und einen gemeinsamen Körper des Gleitelements (3) bilden.
5. Gepäckstück (10) nach einem der vorherigen Aspekte, wobei das erste Teilelement (31) ein erstes Verschlusselement umfasst und das zweite Teilelement (32) ein zweites Verschlusselement umfasst, wobei das erste Verschlusselement und das zweite Verschlusselement dazu eingerichtet sind, sich rastend zu verbinden, um das erste Teilelement (31) und das zweite Teilelement (32) lösbar miteinander zu verbinden.
6. Gepäckstück (10) nach einem der vorherigen Aspekte, ferner umfassend einen Lösemechanismus zum Lösen der lösbaren Verbindung des ersten Teilelements (31) und des zweiten Teilelements (32) und/oder zum Lösen der lösbaren Verbindung des Gleitelements (3) und der Grundplatte (2).
7. Gepäckstück (10) nach Aspekt 6, rückbezogen auf Aspekt 5, wobei der Lösemechanismus einen Zugang im ersten Teilelement (31) und/oder dem zweiten Teilelement (32) umfasst, über den das erste Verschlusselement und/oder das zweite Verschlusselement aus der eingerasteten Position gelöst werden können, wobei vorzugsweise über den Zugang das erste Verschlusselement und/oder das zweite Verschlusselement zumindest teilweise mechanisch zugänglich ist und/oder aus der eingerasteten Position gelöst werden kann.
8. Gepäckstück (10) nach einem der vorigen Aspekte, wobei das Gleitelement (3) an einer ersten Seite eine vom Gepäckstück wegweisende Gleitoberfläche umfasst und an einer zweiten, gegenüberliegenden Seite eine Aussparung umfasst, in der die Grundplatte (2), bevorzugt vollständig, aufgenommen ist, wobei die Aussparung vorzugsweise durch ein lösbares Verbinden des ersten Teilelements (31) und des zweiten Teilelements (32) geformt wird.
9. Gepäckstück (10) nach Aspekt 8, wobei die Grundplatte (2) einen Vorsprung umfasst, auf den die Aussparung geschoben werden kann, wobei eine Querschnittsfläche der Grundplatte (2) bevorzugt eine Hinterschneidung umfasst und besonders bevorzugt schwalbenschwanzförmig ist.
10. Gepäckstück (10) nach Aspekt 9, wobei das erste Teilelement (31) eine erste Teilaussparung umfasst, die auf den Vorsprung zumindest teilweise geschoben werden kann und/oder wobei das zweite Teilelement (32) eine zweite Teilaussparung umfasst, die auf den Vorsprung zumindest teilweise geschoben werden kann.
11. Gepäckstück (10) nach einem der vorigen Aspekte, wobei die Grundplatte (2) einen Normalenvektor definiert und wobei das erste Teilelement (31) und/oder das zweite Teilelement (32) im Wesentlichen entlang einer Achse senkrecht zum Normalenvektor bzw. parallel zur Grundplattenoberfläche auf die Grundplatte (2) geschoben werden können, um sich lösbar miteinander zu verbinden.
12. Set aus einem Gepäckstück (10), einer fest mit dem Gepäckstück (10) verbundenen Grundplatte (2) und einem lösbar mit der Grundplatte (2) verbindbaren Gleitelement (3), wobei das Gleitelement (3) zumindest ein erstes Teilelement (31) und ein zweites Teilelement (32) umfasst, wobei das erste Teilelement (31) und das zweite Teilelement (32) lösbar miteinander verbindbar sind, wobei das Gleitelement (3) an der Grundplatte (2) montiert werden kann, indem das erste Teilelement (31), das zweite Teilelement (32) und die Grundplatte (2) lösbar miteinander verbunden werden.
13. Set nach Aspekt 12, wobei das Gleitelement (3) die Grundplatte (2) zumindest teilweise umschließt, vorzugsweise wenn das erste Teilelement (31) und das zweite Teilelement (32) lösbar miteinander verbunden sind.
14. Set nach Aspekt 12 oder 13, wobei das erste Teilelement (31) und das zweite Teilelement (32) formschlüssig und/oder kraftschlüssig miteinander verbindbar sind; und/oder wobei das Gleitelement (3) und die Grundplatte (2) formschlüssig und/oder kraftschlüssig miteinander verbindbar sind, vorzugsweise indem das erste Teilelement (31) und das zweite Teilelement (32) lösbar miteinander verbunden werden.
15. Set nach einem der Aspekte 12-14, wobei das erste Teilelement (31) und das zweite Teilelement (32) gemeinsam einen lösbaren Verschlussmechanismus und einen gemeinsamen Körper des Gleitelements (3) bilden.
16. Set nach einem der Aspekte 12-15, wobei das erste Teilelement (31) ein erstes Verschlusselement umfasst und das zweite Teilelement (32) ein zweites Verschlusselement umfasst, wobei das erste Verschlusselement und das zweite Verschlusselement dazu eingerichtet sind, sich rastend zu verbinden, um das erste Teilelement (31) und das zweite Teilelement (32) lösbar miteinander zu verbinden.
17. Set nach einem der Aspekte 12-16, ferner umfassend einen Lösemechanismus zum Lösen der lösbaren Verbindung des ersten Teilelements (31) und des zweiten Teilelements (32) und/oder zum Lösen der lösbaren Verbindung des Gleitelements (3) und der Grundplatte (2).
18. Set nach Aspekt 17, rückbezogen auf Aspekt 16, wobei der Lösemechanismus einen Zugang im ersten Teilelement (31) und/oder dem zweiten Teilelement (32) umfasst, über den das erste Verschlusselement und/oder das zweite Verschlusselement aus der eingerasteten Position gelöst werden können, wobei vorzugsweise über den Zugang das erste Verschlusselement und/oder das zweite Verschlusselement zumindest teilweise mechanisch zugänglich ist und/oder aus der eingerasteten Position gelöst werden kann.
19. Set nach einem der Aspekte 12-18, wobei das Gleitelement (3) an einer ersten Seite eine vom Gepäckstück wegweisende Gleitoberfläche umfasst und an einer zweiten, gegenüberliegenden Seite eine Aussparung umfasst, in der die Grundplatte (2), bevorzugt vollständig, aufgenommen ist, wobei die Aussparung vorzugsweise durch ein lösbares Verbinden des ersten Teilelements (31) und des zweiten Teilelements (32) geformt wird.
20. Set nach Aspekt 19, wobei die Grundplatte (2) einen Vorsprung umfasst, auf den die Aussparung geschoben werden kann, wobei eine Querschnittsfläche der Grundplatte (2) bevorzugt eine Hinterschneidung umfasst und besonders bevorzugt schwalbenschwanzförmig ist.
21. Set nach Aspekt 20, wobei das erste Teilelement (31) eine erste Teilaussparung umfasst, die auf den Vorsprung zumindest teilweise geschoben werden kann und/oder wobei das zweite Teilelement (32) eine zweite Teilaussparung umfasst, die auf den Vorsprung zumindest teilweise geschoben werden kann.
22. Set nach einem der Aspekte 12-21, wobei die Grundplatte (2) einen Normalenvektor definiert und wobei das erste Teilelement (31) und/oder das zweite Teilelement (32) im Wesentlichen entlang einer Achse senkrecht zum Normalenvektor bzw. parallel zur Grundplattenoberfläche auf die Grundplatte (2) geschoben werden können, um sich lösbar miteinander zu verbinden.
23. Set aus einer Grundplatte (2) und einem lösbar mit der Grundplatte (2) verbindbaren Gleitelement (3), wobei das Gleitelement (3) zumindest ein erstes Teilelement (31) und ein zweites Teilelement (32) umfasst, wobei das erste Teilelement (31) und das zweite Teilelement (32) lösbar miteinander verbindbar sind, wobei das Gleitelement (3) an der Grundplatte (2) montiert werden kann, indem das erste Teilelement (31), das zweite Teilelement (32) und die Grundplatte (2) lösbar miteinander verbunden werden.
24. Set nach Aspekt 23, wobei das Gleitelement (3) die Grundplatte (2) zumindest teilweise umschließt, vorzugsweise wenn das erste Teilelement (31) und das zweite Teilelement (32) lösbar miteinander verbunden sind.
25. Set nach Aspekt 23 oder 24, wobei das erste Teilelement (31) und das zweite Teilelement (32) formschlüssig und/oder kraftschlüssig miteinander verbindbar sind; und/oder wobei das Gleitelement (3) und die Grundplatte (2) formschlüssig und/oder kraftschlüssig miteinander verbindbar sind, vorzugsweise indem das erste Teilelement (31) und das zweite Teilelement (32) lösbar miteinander verbunden werden.
26. Set nach einem der Aspekte 23-25, wobei das erste Teilelement (31) und das zweite Teilelement (32) gemeinsam einen lösbaren Verschlussmechanismus und einen gemeinsamen Körper des Gleitelements (3) bilden.
27. Set nach einem der Aspekte 23-26, wobei das erste Teilelement (31) ein erstes Verschlusselement umfasst und das zweite Teilelement (32) ein zweites Verschlusselement umfasst, wobei das erste Verschlusselement und das zweite Verschlusselement dazu eingerichtet sind, sich rastend zu verbinden, um das erste Teilelement (31) und das zweite Teilelement (32) lösbar miteinander zu verbinden.
28. Set nach einem der Aspekte 23-27, ferner umfassend einen Lösemechanismus zum Lösen der lösbaren Verbindung des ersten Teilelements (31) und des zweiten Teilelements (32) und/oder zum Lösen der lösbaren Verbindung des Gleitelements (3) und der Grundplatte (2).
29. Set nach Aspekt 28, rückbezogen auf Aspekt 27, wobei der Lösemechanismus einen Zugang im ersten Teilelement (31) und/oder dem zweiten Teilelement (32) umfasst, über den das erste Verschlusselement und/oder das zweite Verschlusselement aus der eingerasteten Position gelöst werden können, wobei vorzugsweise über den Zugang das erste Verschlusselement und/oder das zweite Verschlusselement zumindest teilweise mechanisch zugänglich ist und/oder aus der eingerasteten Position gelöst werden kann.
30. Set nach einem der Aspekte 23-29, wobei das Gleitelement (3) an einer ersten Seite eine vom Gepäckstück wegweisende Gleitoberfläche umfasst und an einer zweiten, gegenüberliegenden Seite eine Aussparung umfasst, in der die Grundplatte (2), bevorzugt vollständig, aufgenommen ist, wobei die Aussparung vorzugsweise durch ein lösbares Verbinden des ersten Teilelements (31) und des zweiten Teilelements (32) geformt wird.
31. Set nach Aspekt 30, wobei die Grundplatte (2) einen Vorsprung umfasst, auf den die Aussparung geschoben werden kann, wobei eine Querschnittsfläche der Grundplatte (2) bevorzugt eine Hinterschneidung umfasst und besonders bevorzugt schwalbenschwanzförmig ist.
32. Set nach Aspekt 31, wobei das erste Teilelement (31) eine erste Teilaussparung umfasst, die auf den Vorsprung zumindest teilweise geschoben werden kann und/oder wobei das zweite Teilelement (32) eine zweite Teilaussparung umfasst, die auf den Vorsprung zumindest teilweise geschoben werden kann.
33. Set nach einem der Aspekte 23-32, wobei die Grundplatte (2) einen Normalenvektor definiert und wobei das erste Teilelement (31) und/oder das zweite Teilelement (32) im Wesentlichen entlang einer Achse senkrecht zum Normalenvektor bzw. parallel zur Grundplattenoberfläche auf die Grundplatte (2) geschoben werden können, um sich lösbar miteinander zu verbinden.
34. Verfahren zum austauschbaren Anbringen eines Bodengleiters (1), der eine Grundplatte (2) und ein Gleitelement (3) umfasst, an einem Gepäckstück (10), wobei das Gleitelement (3) zumindest ein erstes Teilelement (31) und ein zweites Teilelement (32) umfasst, wobei das erste Teilelement (31) und das zweite Teilelement (32) lösbar miteinander verbindbar sind, das Verfahren umfassend:
   Befestigen einer Grundplatte (2) an dem Gepäckstück (10);
   Lösbares Verbinden des ersten Teilelements (31), des zweiten Teilelements (32) und der Grundplatte (2).
35. Verfahren nach Aspekt 14, ferner umfassend: Lösen des Gleitelements (3) von der Grundplatte (2) und Anbringen eines neuen Gleitelements an der Grundplatte (2).
36. Verfahren nach Aspekt 34 oder 35, wobei das Gleitelement (3) die Grundplatte (2) zumindest teilweise umschließt, vorzugsweise wenn das erste Teilelement (31) und das zweite Teilelement (32) lösbar miteinander verbunden sind.
37. Verfahren nach einem der Aspekte 34-36, wobei das erste Teilelement (31) und das zweite Teilelement (32) formschlüssig und/oder kraftschlüssig miteinander verbindbar sind; und/oder
   wobei das Gleitelement (3) und die Grundplatte (2) formschlüssig und/oder kraftschlüssig miteinander verbindbar sind, vorzugsweise indem das erste Teilelement (31) und das zweite Teilelement (32) lösbar miteinander verbunden werden.
38. Verfahren nach einem der Aspekte 34-37, wobei das erste Teilelement (31) und das zweite Teilelement (32) gemeinsam einen lösbaren Verschlussmechanismus und einen gemeinsamen Körper des Gleitelements (3) bilden.
39. Verfahren nach einem der Aspekte 34-38, wobei das erste Teilelement (31) ein erstes Verschlusselement umfasst und das zweite Teilelement (32) ein zweites Verschlusselement umfasst, wobei das erste Verschlusselement und das zweite Verschlusselement dazu eingerichtet sind, sich rastend zu verbinden, um das erste Teilelement (31) und das zweite Teilelement (32) lösbar miteinander zu verbinden.
40. Verfahren nach einem der Aspekte 34-39, ferner umfassend einen Lösemechanismus zum Lösen der lösbaren Verbindung des ersten Teilelements (31) und des zweiten Teilelements (32) und/oder zum Lösen der lösbaren Verbindung des Gleitelements (3) und der Grundplatte (2).
41. Verfahren nach Aspekt 40, rückbezogen auf Aspekt 39, wobei der Lösemechanismus einen Zugang im ersten Teilelement (31) und/oder dem zweiten Teilelement (32) umfasst, über den das erste Verschlusselement und/oder das zweite Verschlusselement aus der eingerasteten Position gelöst werden können, wobei vorzugsweise über den Zugang das erste Verschlusselement und/oder das zweite Verschlusselement zumindest teilweise mechanisch zugänglich ist und/oder aus der eingerasteten Position gelöst werden kann.
42. Verfahren nach einem der Aspekte 34-41, wobei das Gleitelement (3) an einer ersten Seite eine vom Gepäckstück wegweisende Gleitoberfläche umfasst und an einer zweiten, gegenüberliegenden Seite eine Aussparung umfasst, in der die Grundplatte (2), bevorzugt vollständig, aufgenommen ist, wobei die Aussparung vorzugsweise durch ein lösbares Verbinden des ersten Teilelements (31) und des zweiten Teilelements (32) geformt wird.
43. Verfahren nach Aspekt 42, wobei die Grundplatte (2) einen Vorsprung umfasst, auf den die Aussparung geschoben werden kann, wobei eine Querschnittsfläche der Grundplatte (2) bevorzugt eine Hinterschneidung umfasst und besonders bevorzugt schwalbenschwanzförmig ist.
44. Verfahren nach Aspekt 43, wobei das erste Teilelement (31) eine erste Teilaussparung umfasst, die auf den Vorsprung zumindest teilweise geschoben werden kann und/oder wobei das zweite Teilelement (32) eine zweite Teilaussparung umfasst, die auf den Vorsprung zumindest teilweise geschoben werden kann.
45. Verfahren nach einem der Aspekte 34-44, wobei die Grundplatte (2) einen Normalenvektor definiert und wobei das erste Teilelement (31) und/oder das zweite Teilelement (32) im Wesentlichen entlang einer Achse senkrecht zum Normalenvektor bzw. parallel zur Grundplattenoberfläche auf die Grundplatte (2) geschoben werden können, um sich lösbar miteinander zu verbinden.

## Patentansprüche

1. Gepäckstück (10) mit einem Bodengleiter (1), der eine Grundplatte (2) und ein Gleitelement (3) umfasst, wobei die Grundplatte (2) fest an dem Gepäckstück (10) angebracht ist und das Gleitelement (3) lösbar mit der Grundplatte (2) verbundenen ist, wobei das Gleitelement (3) zumindest ein erstes Teilelement (31) und ein zweites Teilelement (32) umfasst, und wobei das erste Teilelement (31) und das zweite Teilelement (32) lösbar miteinander verbunden sind.

2. Gepäckstück (10) nach Anspruch 1, wobei das Gleitelement (3) die Grundplatte (2) zumindest teilweise umschließt, vorzugsweise wenn das erste Teilelement (31) und das zweite Teilelement (32) lösbar miteinander verbunden sind.

3. Gepäckstück (10) nach Anspruch 1 oder 2, wobei das erste Teilelement (31) und das zweite Teilelement (32) formschlüssig und/oder kraftschlüssig miteinander verbindbar sind; und/oder
wobei das Gleitelement (3) und die Grundplatte (2) formschlüssig und/oder kraftschlüssig miteinander verbindbar sind, vorzugsweise indem das erste Teilelement (31) und das zweite Teilelement (32) lösbar miteinander verbunden werden.

4. Gepäckstück (10) nach einem der vorigen Ansprüche, wobei das erste Teilelement (31) und das zweite Teilelement (32) gemeinsam einen lösbaren Verschlussmechanismus und einen gemeinsamen Körper des Gleitelements (3) bilden.

5. Gepäckstück (10) nach einem der vorherigen Ansprüche, wobei das erste Teilelement (31) ein erstes Verschlusselement umfasst und das zweite Teilelement (32) ein zweites Verschlusselement umfasst, wobei das erste Verschlusselement und das zweite Verschlusselement dazu eingerichtet sind, sich rastend zu verbinden, um das erste Teilelement (31) und das zweite Teilelement (32) lösbar miteinander zu verbinden.

6. Gepäckstück (10) nach einem der vorherigen Ansprüche, ferner umfassend einen Lösemechanismus zum Lösen der lösbaren Verbindung des ersten Teilelements (31) und des zweiten Teilelements (32) und/oder zum Lösen der lösbaren Verbindung des Gleitelements (3) und der Grundplatte (2).

7. Gepäckstück (10) nach Anspruch 6, rückbezogen auf Anspruch 5, wobei der Lösemechanismus einen Zugang im ersten Teilelement (31) und/oder dem zweiten Teilelement (32) umfasst, über den das erste Verschlusselement und/oder das zweite Verschlusselement aus der eingerasteten Position gelöst werden können, wobei vorzugsweise über den Zugang das erste Verschlusselement und/oder das zweite Verschlusselement zumindest teilweise mechanisch zugänglich ist und/oder aus der eingerasteten Position gelöst werden kann.

8. Gepäckstück (10) nach einem der vorigen Ansprüche, wobei das Gleitelement (3) an einer ersten Seite eine vom Gepäckstück wegweisende Gleitoberfläche umfasst und an einer zweiten, gegenüberliegenden Seite eine Aussparung umfasst, in der die Grundplatte (2), bevorzugt vollständig, aufgenommen ist, wobei die Aussparung vorzugsweise durch ein lösbares Verbinden des ersten Teilelements (31) und des zweiten Teilelements (32) geformt wird.

9. Gepäckstück (10) nach Anspruch 8, wobei die Grundplatte (2) einen Vorsprung umfasst, auf den die Aussparung geschoben werden kann, wobei eine Querschnittsfläche der Grundplatte (2) bevorzugt eine Hinterschneidung umfasst und besonders bevorzugt schwalbenschwanzförmig ist.

10. Gepäckstück (10) nach Anspruch 9, wobei das erste Teilelement (31) eine erste Teilaussparung umfasst, die auf den Vorsprung zumindest teilweise geschoben werden kann und/oder wobei das zweite Teilelement (32) eine zweite Teilaussparung umfasst, die auf den Vorsprung zumindest teilweise geschoben werden kann.

11. Gepäckstück (10) nach einem der vorigen Ansprüche, wobei die Grundplatte (2) einen Normalenvektor definiert und wobei das erste Teilelement (31) und/oder das zweite Teilelement (32) im Wesentlichen entlang einer Achse senkrecht zum Normalenvektor bzw. parallel zur Grundplattenoberfläche auf die Grundplatte (2) geschoben werden können, um sich lösbar miteinander zu verbinden.

12. Set aus einem Gepäckstück (10), einer fest mit dem Gepäckstück (10) verbundenen Grundplatte (2) und einem lösbar mit der Grundplatte (2) verbindbaren Gleitelement (3), wobei das Gleitelement (3) zumindest ein erstes Teilelement (31) und ein zweites Teilelement (32) umfasst, wobei das erste Teilelement (31) und das zweite Teilelement (32) lösbar miteinander verbindbar sind, wobei das Gleitelement (3) an der Grundplatte (2) montiert werden kann, indem das erste Teilelement (31), das zweite Teilelement (32) und die Grundplatte (2) lösbar miteinander verbunden werden.

13. Set aus einer Grundplatte (2) und einem lösbar mit der Grundplatte (2) verbindbaren Gleitelement (3), wobei das Gleitelement (3) zumindest ein erstes Teilelement (31) und ein zweites Teilelement (32) umfasst, wobei das erste Teilelement (31) und das zweite Teilelement (32) lösbar miteinander verbindbar sind, wobei das Gleitelement (3) an der Grundplatte (2) montiert werden kann, indem das erste Teilelement (31), das zweite Teilelement (32) und die Grundplatte (2) lösbar miteinander verbunden werden.

14. Verfahren zum austauschbaren Anbringen eines Bodengleiters (1), der eine Grundplatte (2) und ein Gleitelement (3) umfasst, an einem Gepäckstück (10), wobei das Gleitelement (3) zumindest ein erstes Teilelement (31) und ein zweites Teilelement (32) umfasst, wobei das erste Teilelement (31) und das zweite Teilelement (32) lösbar miteinander verbindbar sind, das Verfahren umfassend:
Befestigen einer Grundplatte (2) an dem Gepäckstück (10);
Lösbares Verbinden des ersten Teilelements (31), des zweiten Teilelements (32) und der Grundplatte (2).

15. Verfahren nach Anspruch 14, ferner umfassend: Lösen des Gleitelements (3) von der Grundplatte (2) und Anbringen eines neuen Gleitelements an der Grundplatte (2).
